# EUROPÄISCHE PATENTSCHRIFT

(11) **EP 1 921 394 B1**
(45) Veröffentlichungstag und Bekanntmachung des Hinweises auf die Patenterteilung: **10.08.2011**
(21) Anmeldenummer: 07119461.7
(22) Anmeldetag: 29.10.2007
(51) Int. Cl.: F24F 11/047

(54) **Mauerkasten mit Klappenöffnung durch Luftdruckdifferenz**
Wall sleeve with damper opening upon air pressure difference
Boîtier mural avec ouverture du clapet à l'aide de pression différentielle d'air

(30) Priorität: 11.11.2006 DE 102006053208; 29.08.2007 DE 102007040731
(43) Veröffentlichungstag der Anmeldung: 14.05.2008
(73) Patentinhaber: Naber Holding GmbH & Co. KG, 48529 Nordhorn (DE)
(72) Erfinder: Naber, Hans-Joachim, 48527 Nordhorn (DE); Friebel, Wolf-Christoph, 49134 Wallenhorst (DE)
(74) Vertreter: Hanewinkel, Lorenz

(56) Entgegenhaltungen:
- WO-A-84/01615
- WO-A-96/39808
- DE-A1- 2 727 180
- GB-A- 587 738
- NL-C2- 1 021 839
- US-A- 5 716 271

## Beschreibung

Die Erfindung betrifft einen Mauerkasten mit einem Führungsrohr und einer Lüftungsöffnung an dem Führungsrohr und einem am Ende des Führungsrohres angeordneten, zwischen einer Schließstellung und einer Offenstellung beweglichen Verschlussdeckel, auf dessen Innenseite ein hyperbolisch geformter Strömungskörper ausgebildet ist.

Mauerkästen dienen der Entlüftung von Räumen, beispielsweise Küchen, mittels eines Gebläses und einem nach außen führenden Führungsrohr, das mit einem Verschlussdeckel verschlossen wird. Es ist aus der Schrift DE 20 2005 010 912.6 bekannt, den Verschlussdeckel mit dem Ein- und Ausschalten des Gebläses elektrisch zu öffnen und zu schließen. Oft kann aber keine direkte elektrische Verbindung zwischen dem Mauerkasten und dem Gebläse hergestellt werden.
Für diesen Fall ist in der Gebrauchsmusterschrift DE 20 2006 006 327 U1 vorgesehen, in dem Mauerkasten einen Sensor für den Luftstrom und/oder Luftdruck anzuordnen, von dem abhängig der Verschlussdeckel über eine elektronische Steuerung geöffnet oder verschlossen wird. Dieser Mauerkasten benötigt ständig Energie und daher ist immer noch eine elektrische Leitung für die Energiezufuhr zu dem Mauerkasten zu verlegen. Außerdem ist der Mauerkasten relativ kompliziert aufgebaut und teuer herzustellen. Er ist störungsanfällig, insbesondere bei Verschmutzungen in der Luft, und wegen der Kabel und Schläuche aufwendig zu montieren.

In den Schriften WO 96/39808 und WO 84/01615 sind Belüftungsvorrichtungen in den Decken von Ställen beschrieben, die einen konstanten Luftstrom erzeugen sollen. Die Entlüftung von Räumen mit minimalem Druckverlust ist nicht vorgesehen. Auch ist ein Einbau in Wände bei horizontaler Strömungsrichtung nicht vorgesehen und auch nicht möglich, da die Reibkräfte durch das Eigengewicht zu einem Blockieren des Verschlussdeckels führen würden.

Es ist Aufgabe der Erfindung, einen gattungsgemäßen Mauerkasten anzugeben, der ohne die Zufuhr elektrischer Energie auskommt, einfach aufgebaut ist, leicht zu montieren ist und insbesondere Druckverluste weiter verringert.

Diese Aufgabe wird durch die Merkmale des Anspruch 1 gelöst, Ausführungsformen der Erfindung sind in den Unteransprüchen beschrieben.

Mit dem erfindungsgemäßen Mauerkasten wird ein leicht montierbares und preisgünstiges Entlüftungsprodukt offenbart. Durch die Energie der Luftströmung öffnet sich der Mauerkasten selbsttätig auf die gewünschte Weite. Dabei kann das Führungsrohr einen runden, ovalen oder nahezu rechteckigen Querschnitt besitzen. Sobald keine Luftströmung mehr vorhanden ist, schließt der Verschlussdeckel des Mauerkastens dicht und verhindert den Luftaus- und -eintritt. Eine Steuerung und/oder Verkabelung des Mauerkastens ist nicht notwendig.
Um diese Funktionen zu realisieren, ist der Verschlussdeckel auf Führungsarmen axial im Führungsrohr geführt.
Der Druckverlust durch den Mauerkasten wird minimiert, wenn auf der Innenseite des Verschlussdeckels ein Strömungskörper angebracht ist, der die durch die Druckdifferenz gebildete Luftströmung an dem Rand des Verschlussdeckels vorbei nach außen leitet. Dabei hat sich gezeigt, dass ein hyperbolisch geformter Strömungskörper besonders geeignet ist und die Ausfahrkraft durch die Luftströmung hoch ist.

Die Luftströmung wird durch einen Strömungskörper und einen zusätzlichen Leitkörper so gelenkt, dass sie an dem Rand des Verschlussdeckels ohne Verwirbelungen austritt. Dies bedeutet einen geringen Druckverlust und auch eine Verschmutzung der Mauer bei z.B. mit Fettpartikeln belasteter Abluft wird weitgehend vermieden.
Dabei ist der Leitkörper mit dem Strömungskörper über die Führungsarme fest verbunden, so dass er sich zusammen mit diesem bewegt.

Der Leitkörper ist als trichterförmiger Ring ausgebildet, der in Kombination mit dem Strömungskörper (6) eine optimale, druckverlustarme Strömungsumlenkung bewirkt.
Die Krümmung des Ringes ist so ausgebildet, dass er innen zunächst parallel zu einer Mittelachse des Führungsrohres verläuft und sich dann so aufweitet, dass die Luftströmung dann um ca. 70° von der Mittelachse nach aussen abgelenkt wird.
Die beschriebene Anordnung des Strömungskörpers mit dem Leitkörper ist sowohl bei runden als auch bei handelsüblichen rechteckigen Lüftungsrohren, sog. Flachkanälen, vorhanden, für die jeweils ein entsprechendes Führungsrohr und ein Verschlussdeckel mit entsprechendem Strömungskörper und Leitkörper vorgesehen sind. Bei einem runden Führungsrohr sind der StrömungsKörper und der Leitkörper rotationssymmetrisch ausgeführt, bei einem im wesentlichen eckigen Führungsrohr weisen der Strömungskörper und der Leitkörper entsprechend hyperbolisch geformte Flächen auf.

Der Strömungskörper ist vorzugsweise aus einem Kunststoffmantel gebildet, der mit einem Dämmstoff gefüllt und mit dem Verschlussdeckel abgeschlossen ist. Diese Konstruktion bietet eine gute Isolierung gegen Witterungseinflüsse von außen. An dem Kunststoffmantel sind auch die Führungsarme angebracht, die die Baugruppe aus Strömungskörper, Leitkörper und Verschlussdeckel in dem Führungsrohr führen.

In einer Ausführungsform wird die Rückstellkraft mit einer Feder bewirkt, die den Deckel in seine Schließstellung zieht.
In der Ausführungsform mit der Feder greift diese über einen Schwenkhebel an dem Mittelpunkt des Verschlussdeckels an. Die andere Seite der Feder ist, wie der gelenkige Schwenkhebel, an der Innenwand des Führungsrohrs befestigt. Dabei ist der Schwenkhebel über eine Stange an dem Mittelpunkt des Verschlussdeckels geführt. Damit wird ein Verkanten des Verschlussdeckels verhindert.

In einer bevorzugten Ausführungsform wird die Rückstellkraft durch eine vorgespannte Zugfeder aufgebracht, die über einen Umlenkhebel auf den Strömungskörper einwirkt.
Dazu ist der Umlenkhebel über eine Verbindungsstange oder einen Faden mit dem Mittelpunkt des Verschlussdeckels verbunden.
Durch eine geeignete Wahl von Hebellängen, Winkel zwischen den Hebel-Armen und Winkel zwischen Hebel und Federachse kann ein gewünschter Kraft-Weg-Verlauf der Rückstellkraft realisiert werden.
Eine Vergrößerung oder eine Verminderung der Rückstellkraft ist über eine entsprechende Veränderung des Feder-Angriffspunktes am Hebel möglich.

In einer alternativen Ausführungsform wird die Rückstellkraft durch ein Gewicht aufgebracht, das an einem Ende eines V-förmigen Schwenkhebels angebracht ist, und dessen anderes Ende an dem Mittelpunkt des Verschlussdeckels angreift. Dabei ist der Schwenkhebel im Führungsrohr gelenkig gelagert. Durch die Schwerkraft des Gewichtes und die einstellbare Länge der Hebelarme können unterschiedliche Kraftverläufe eingestellt werden. In diesem Fall ist es günstig, eine hohe Rückstellkraft im geschlossenen Zustand des Mauerkastens aufzubringen, und eine niedrigere im ausgefahrenen Zustand. Damit schließt der Mauerkasten im Ruhezustand sicher und im Betrieb wird nur ein geringer Druckverlust bewirkt.

In einer weiteren Ausführungsform wird die Rückstellkraft durch eine Drehfeder aufgebracht, die auch über einen Hebel an dem Mittelpunkt des Strömungskörpers angreift. Die Drehfeder weist einen im Wesentlichen linearen Kraftverlauf auf.

Der Verschlussdeckel ist bevorzugt über mindestens zwei Führungsarme im Führungsrohr geführt. Damit ist eine leichtgängige Führung und Lagerung ohne Verkanten möglich. Dabei können die Führungsarme auch als Linearauszug oder als Linearführung ausgebildet sein. Zur Gewichtsersparnis können Aussparungen in den Führungsarmen vorhanden sein.
Eine besonders leichtgängige Führung wird mit Wälzlagern an den Führungsarmen erreicht, die an der Innenwand des Führungsrohres laufen. Dabei werden Unrundheiten und andere Fehler der Idealform ausgeglichen, wenn die Wälzlager federnd gelagert sind. Weiterhin ist es günstig, wenn eine Neigung des Führungsrohres durch Verstellen der Federspannung oder Anpassung der Federhärte kompensiert wird.

Der Strömungskörper kann auch als zusätzliche äußere Isolierung des Führungsrohres dienen. Weiterhin ist es vorteilhaft, wenn eine weitere Isolierung zwischen Verschlussdeckel und Führungsrohr vorgesehen ist, die einen Luftaustausch in der Schließstellung verhindert.
Die Leichtgängigkeit wird weiter unterstützt, wenn möglicht wenig Masse bewegt wird. Dazu ist es günstig, die Führungsarme mit Aussparungen zu versehen, um Gewicht zu sparen. Auch ist es günstig, die Führungsarme und den Strömungskörper aus Kunststoff herzustellen.

Der Abstand zwischen der Luttaustnttsöffnung und dem Verschlussdeckel ist von der Druckdifferenz bzw. dem Luftvolumenstrom abhängig. Dieser kann durch Messen des Abstandes somit leicht ermittelt werden. Dazu können auf den Führungsarmen Markierungen angebracht sein, die dann optisch erfasst werden.

Der Mauerkasten weist am außenseitigen Ende des Führungsrohres vorzugsweise einen umlaufenden Flansch (30) auf, mit dem er in der Mauer befestigt wird. In dem Flansch ist vorzugsweise Dichtungsring eingelassen, der die Dichtigkeit des Verschlussdeckels in der Schließstellung gewährleistet.
Die Dichtigkeit wird vorzugsweise durch Magnete weiter verbessert, die in dem Flansch und dem Verschlussdeckel eingelassen sind. Diese Magnete sorgen auch für die genaue senkrechte Ausrichtung des Verschlussdeckels in der Schließstellung. Damit wird bei einem Einsatz von Dekorplatten mit asymmetrischen Motiven, beispielsweise einer Hausnummer, ein ungewolltes Verdrehen des Motivs vermieden.

Durch die Magnete wird auch das Ausfahren weiter verbessert, da vor dem Öffnen zunächst ein Druck aufgebaut wird, durch den der Mauerkasten auch bei geringen Volumenströmen weiter ausfährt, als dies ohne Magnete der Fall ist.

An dem Flansch des Führungsrohres sind günstigerweise Flossen angebracht, die in die Maueröffnung hineinreichen und dort während der Montage für einen sicheren Sitz des Mauerkastens dienen. Durch die Flossen wird das Führungsrohr zentriert und gegen Verdrehungen gesichert.

An dem Verschlussdeckel können unterschiedliche Dekorplatten angebracht werden. Ein einfaches Auswechseln ist vorzugsweise durch eine zentrale Schraube möglich, die in den Verschlussdeckel reicht.
Die Dekorplatte kann auch als Lampe ausgeführt sein. Das höhere Gewicht einer Lampe gegenüber einer normalen Dekorplatte wird vorzugsweise durch eine Erhöhung der Rückstellkraft ausgeglichen

Eine weitere Besonderheit kann darin bestehen, dass in dem Führungsrohr ein kleiner Windgenerator untergebracht ist. Der hiermit erzeugte Strom kann zur Ansteuerung von visuellen Effekten dienen, beispielsweise durch das Aufleuchten von Leuchtdioden, die einen Betriebszustand anzeigen.

Ausführungsformen der Erfindung sind in den Figuren beispielhaft beschrieben.
Fig. 1 zeigt den Querschnitt eines Mauerkastens in der Offenstellung
Fig. 2 zeigt den gleichen Mauerkasten in der Schließstellung.
Fig. 3 zeigt den Mauerkasten mit einer Erzeugung der Rückstellkraft durch ein Gewicht.
Fig. 4 zeigt einen Mauerkasten mit zusätzlicher Ausrüstung.

In den Fig. 1 und 2 ist ein Mauerkasten 1 mit seinem Führungsrohr 2 in der Mauer 4 dargestellt. Das Lüftungsrohr 3 ist von innen aufgesteckt. Der Verschlussdeckel 5 wird gegen die Schließkraft durch die Luftströmung 12 in der Offenstellung, wie in Fig. 1, gehalten. Fehlt die Luftströmung 12, wie in Fig. 2, schließt die Schließkraft den Verschlussdeckel an der Maueröffnung. Der Verschlussdeckel 5 ist mit Führungsarmen 7 geführt, von denen einer gestrichelt dargestellt ist. Der Führungsarm 7 gleitet mit den Lagern 13 in dem Führungsrohr 2.
Auf dem Verschlussdeckel 5 ist innen der Strömungskörper 6 angebracht, der die Luftströmung am Außenrand des Verschlussdeckels 5 vorbei ins Freie leitet. Er besitzt eine hyperbolisch geformte Oberfläche 16, die besonders strömungsgünstig ist. Die Luftströmung 12 wird durch den Leitkörper 15 weiter so geleitet, dass sich eine turbulenzarme Strömung ausbildet, die eine maximale Kraft auf den Strömungskörper 6 ausübt. Diese Anordnung von Leitkörper und Strömungskörper bewirkt einen minimalen Druckverlust für die Luftströmung 12.
Die Schließkraft wird über eine Zugfeder 22 aufgebracht, die an einem Schwenkhebel 8 angebracht ist, der wiederum in dem Schwenklager 19 gelagert ist. Die Stärke der Feder 22 und ihre Anbringung am Schwenkhebel 8 ergibt eine Kraft-Weg-Charakteristik für die Schließkraft, die durch einen nahezu konstanten Verlauf der Schließkraft gekennzeichnet ist. Die Schließkraft wird über die Stange 9 oder einen Faden auf den Strömungskörper 6 und damit auf den Verschlussdeckel 5 übertragen. In der Schließstellung dichtet die Dichtung 11 in dem Flansch 30 des Mauerkastens 1 den Verschlussdeckel 5 zusätzlich ab.
Weiterhin sind einzelne Magnete 31 auf dem Verschlussdeckel 5 und auf dem Flansch 30 vorgesehen, die die Schließkraft in der Schließstellung weiter erhöhen. Die Magnete 31 dienen auch zur Zentrierung des Verschlussdeckels 5, so dass sich die Winkellage zwischen Deckel und Mauer auch nach vielfachem Öffnen und Schließen nicht ändert.

In Fig. 3 ist ein alternativer Mechanismus zur Erzeugung der Rückstellkraft in einem Mauerkasten gemäß Fig. 1 und Fig. 2 dargestellt. In dieser Ausführung wird die Rückstellkraft durch ein an einen Umlenkhebel 8 montiertes Gewicht 18 erzeugt. Die Lage des Gewichtes auf dem Umlenkhebel 8, der wiederum in dem Schwenklager 19 gelagert ist, ist einstellbar. Die Größe des Gewichtes 18 und die Länge der Hebelarme des Schwenkhebels 8 ergibt eine Kraft-Weg-Charakteristik für die Schließkraft, die durch einen nahezu konstanten Verlauf der Schließkraft gekennzeichnet ist.

In Fig. 4 ist ein ähnlicher Mauerkasten wie in Fig. 1 in der Offenstellung gezeigt. In dieser Ausführung wird die Schließkraft durch die Drehfeder 20 aufgebracht, die eine im Wesentlichen linear ansteigende Federkennlinie besitzt. Sie greift über den Federhebel 21 an dem Strömungskörper 6 an.
Die Luftströmung 12 treibt außerdem einen Windgenerator 40 an, dessen Energie für optische Anzeigen, für Leuchtmittel (LEDs) oder auch zum Laden eines Akkus genutzt werden kann.
An dem Führungsrohr 2 sind weiterhin Flossen 32 angebracht, die bei der Montage des Mauerkastens in einer Wand für einen sicheren Sitz sorgen, etwa solange ein Montageschaum noch nicht ausgehärtet ist.

Auf dem Verschlussdeckel 5 ist ein weiteres Dekorelement 50 angebracht, das die unterschiedlichsten Motive und Ausführungen besitzen kann. Dieses Dekorelement 50 ist über eine zentrale Schraube 51 mit dem Verschlussdeckel 5 und dem Strömungskörper 6 verbunden.
Das Dekorelement 50 kann beispielsweise als Lampe ausgeführt sein.

### Bezugszeichen

- 1: Mauerkasten
- 2: Führungsrohr
- 3: Lüftungsrohr
- 4: Mauer
- 5: Verschlussdeckel
- 6: Strömungskörper
- 7: Führungsarm
- 8: Schwenkhebel
- 9: Stange
- 10: Feder
- 11: Dichtung
- 12: Luftströmung
- 13: Lager
- 14: Schiefe Ebene
- 15: Leitkörper
- 16: Hyperbolische Fläche
- 17: Schwenkhebel
- 18: Gewicht
- 19: Schwenklager
- 20: Drehfeder
- 21: Federhebel
- 22: Zugfeder
- 30: Flansch
- 31: Magnete
- 32: Flossen
- 40: Windgenerator
- 50: Dekorplatte
- 51: Schraube

## Patentansprüche

1. Mauerkasten mit einem Führungsrohr und einer Lüftungsöffnung an dem Führungsrohr (2) und einem am Ende des Führungsrohres angeordneten, zwischen einer Schließstellung und einer Offenstellung beweglichen Verschlussdeckel (5), auf dessen Innenseite ein hyperbolisch geformter Strömungskörper (6) ausgebildet ist, **dadurch gekennzeichnet,**
**dass** der Verschlussdeckel auf Führungsarmen im Führungsrohr (2) axial geführt und auf ihm ein als trichterförmiger Ring stromlinienförmig ausgebildeter Leitkörper (15) angebracht ist, wobei der Trichter innen zunächst parallel zu einer Mittelachse des Führungsrohres (2) verläuft und sich dann so aufweitet, dass die Luftströmung dann um ca. 70° von der Mittelachse nach außen abgelenkt wird,
und **dass** sich der Verschlussdeckel (5), getrieben von der Luftströmung im Führungsrohr, die durch die Druckdifferenz zwischen dem Luftdruck in dem Führungsrohr (2) und der äußeren Umgebungsluft gebildet ist, gegen eine Rückstellkraft selbsttätig öffnet und schließt und damit die Luftströmung zum Rand des Verschlussdeckels (5) und mit minimalem Druckverlust ins Freie leitet.

2. Mauerkasten nach Anspruch 1, **dadurch gekennzeichnet, dass** das Führungsrohr (2) einen runden, ovalen oder nahezu rechteckigen Querschnitt besitzt.

3. Mauerkasten nach Anspruch 1, **dadurch gekennzeichnet, dass** die Rückstellkraft durch eine Feder (10) bewirkt ist, die an dem Verschlussdeckel (5) angreift und ihn in die Schließstellung zieht.

4. Mauerkasten nach Anspruch 3, **dadurch gekennzeichnet, dass** die Feder (10) auf einen Schwenkhebel (8) wirkt, der auf einer Seite an der Innenwand des Führungsrohres (2) gelenkig gelagert ist und auf der anderen Seite an dem Mittelpunkt des Verschlussdeckels (5) angreift.

5. Mauerkasten nach Anspruch 4, **dadurch gekennzeichnet, dass** der Schwenkhebel (8) über eine Verbindungsstange (9) mit dem Mittelpunkt des Verschlussdeckels (5) verbunden ist.

6. Mauerkasten nach Anspruch 1, **dadurch gekennzeichnet, dass** die Rückstellkraft durch eine vorgespannte Zugfeder (22) über einen gelenkig gelagerten V-förmigen Schwenkhebel (17) auf den Mittelpunkt des Strömungskörpers (6) übertragen wird.

7. Mauerkasten nach Anspruch 1, **dadurch gekennzeichnet, dass** die Rückstellkraft durch ein Gewicht (18) an einem Ende eines gelenkig gelagerten V-förmigen Schwenkhebels (17) aufgebracht ist, dessen anderes Ende mit dem Mittelpunkt des Strömungskörpers (6) verbunden ist.

8. Mauerkasten nach Anspruch 6, **dadurch gekennzeichnet, dass** die Lage des Federkraft-Angriffspunktes am Schwenkhebel (17) verstellbar ist.

9. Mauerkasten nach Anspruch 7, **dadurch gekennzeichnet, dass** die Lage des Gewichtes (18) am Schwenkhebel (17) verstellbar ist.

10. Mauerkasten nach Anspruch 1, **dadurch gekennzeichnet, dass** die Rückstellkraft durch eine Drehfeder (20) aufgebracht ist, die über einen Hebel (21) an dem Mittelpunkt des Strömungskörpers (6) angreift.

11. Mauerkasten nach Anspruch 1, **dadurch gekennzeichnet, dass** mindestens zwei Führungsarme (7) im Führungsrohr (2) angeordnet sind.

12. Mauerkasten nach Anspruch 11, **dadurch gekennzeichnet, dass** die Führungsarme (7) als Linearführung oder als Linearauszug ausgebildet sind.

13. Mauerkasten nach Anspruch 11, **dadurch gekennzeichnet, dass** die Führungsarme (7) in dem Führungsrohr mit Wälzlagern (13) geführt sind.

14. Mauerkasten nach Anspruch 13, **dadurch gekennzeichnet, dass** die Wälzlager (13) federnd gelagert sind.

15. Mauerkasten nach Anspruch 1, **dadurch gekennzeichnet, dass** der Leitkörper (15) fest mit den Führungsarmen (7) verbunden ist.

16. Mauerkasten nach Anspruch 2, **dadurch gekennzeichnet, dass** die hyperbolisch geformten Flächen (16) des Strömungskörpers (6) bei einem runden Führungsrohr (2) rotationssymmetrisch und bei einem rechteckigen Führungsrohr (2) den Seitenwänden entsprechend angepasst sind.

17. Mauerkasten nach Anspruch 1, **dadurch gekennzeichnet, dass** der Strömungskörper (6) einen Kunststoff-Mantel mit einer Dämmstofffüllung besitzt.

18. Mauerkasten nach Anspruch 1, **dadurch gekennzeichnet, dass** sich eine Dichtung (11) an der Auflagefläche des Verschlussdeckels (5) auf das Führungsrohr (2) befindet.

19. Mauerkasten nach Anspruch 1, **dadurch gekennzeichnet, dass** der Verschlussdeckel (5) außen als Dekorfläche dient.

20. Mauerkasten nach Anspruch 1, **dadurch gekennzeichnet, dass** auf den Verschlussdeckel (5) eine auswechselbare Dekorplatte (50) oder eine Lampe aufgebracht ist.

21. Mauerkasten nach Anspruch 1, **dadurch gekennzeichnet, dass** am außenseitigen Ende des Führungsrohres (2) ein Flansch (30) angebracht ist.

22. Mauerkasten nach dem Ansprüchen 12 und 21, **dadurch gekennzeichnet, dass** in dem Flansch (30) und in dem Verschlussdeckel (5) Magnete (31) eingelassen sind.

23. Mauerkasten nach Anspruch 21, **dadurch gekennzeichnet, dass** an dem Flansch (30) Montageflossen (32) angebracht sind, die in die Maueröffnung für das Führungsrohr (2) hineinreichen.

24. Mauerkasten nach Anspruch 1, **dadurch gekennzeichnet, dass** in das Führungsrohr (2) ein Windgenerator (40) eingebaut ist, der elektrische Energie für visuelle Effekte oder zur Aufladung eines Akkus liefert.

25. Mauerkasten nach Anspruch 6 oder 7, **dadurch gekennzeichnet, dass** mit der Winkelstellung des Schwenkhebels (17) oder dem Ausfahrweg des Verschlussdeckels (5) die Druckdifferenz und/oder der Luftvolumenstrom gemessen wird.

26. Mauerkasten nach Anspruch 3, **dadurch gekennzeichnet, dass** die Federvorspannung und/oder die Federhärte der Feder (10) einstellbar sind.

27. Mauerkasten nach Anspruch 3, **dadurch gekennzeichnet, dass** eine Neigung des Führungsrohres (2) durch eine Anpassung der Federspannung kompensiert ist.

## Claims

1. Wall sleeve with a guide tube and a ventilation opening at the guide tube (2), and a cover plate (5), which is mounted at the end of the guide tube and can be moved between a closing position and an open position, at the inside of which is formed a hyperbolically shaped air stream body (6) **characterized in that**
the cover plate is conducted axially on guide arms in the guide tube (2), and an air baffle (15) streamlined as a funnel shaped ring is mounted on said cover plate, wherein the funnel of the air baffle (15) at first runs parallel to a central axis of the guide tube (2) on the inside, and then widens in such a way that the airflow is deflected outwards by approximately 70° in relation to the central axis,
and that the cover plate (5) automatically opens and closes against a reset force, propelled by the pressure difference between the air pressure in the guide tube (2) and the external ambient air, thereby leading the air flow to the rim of the cover plate (5) and, with minimal pressure loss of pressure, to the outside.

2. Wall sleeve according to claim 1, **characterized in that** the guide tube (2) has a round, oval or nearly rectangular cross section.

3. Wall sleeve according to claim 1, **characterized in that** the reset force is produced by a spring (10), which affects the cover plate (5) and draws it to the closing position.

4. Wall sleeve according to claim 3, **characterized in that** the spring (10) works on a swinging lever (8), which on one end is hinged jointed on the inner surface of the guide tube (2), and on the other end affects the centre of the cover plate (5).

5. Wall sleeve according to claim 4, **characterized in that** the swinging lever (8) is connected by means of a con-rod (9) to the center of the cover plate (5).

6. Wall sleeve according to claim 1, **characterized in that** the reset force is transferred to the center of the air stream body (6) by a pre-tensioned pull-spring (22), via a hinged jointed V-shaped swinging lever (17).

7. Wall sleeve according to claim 1, **characterized in that** the reset force is produced by a weight (18) at one end of a hinged jointed V-shaped swinging lever (17), whose other end is connected with the center of the air stream body (6).

8. Wall sleeve according to claim 6, **characterized in that** the position of the point of application of the spring force at the swinging lever (17) is adjustable.

9. Wall sleeve according to claim 10, **characterized in that** the position of the weight (18) at the swinging lever (17) is adjustable.

10. Wall sleeve according to claim 1, **characterized in that** the reset force is produced by means of a torsion spring (20), which affects the centre of the air stream body (6) via a lever (21).

11. Wall sleeve according to claim 1, **characterized in that** at least two guide arms (7) are placed inside the guide tube (2).

12. Wall sleeve according to claim 11, **characterized in that** the guide arms (7) are formed as a linear guidance or as a linear pullout.

13. Wall sleeve according to claim 11, **characterized in that** the guide arms (7) in the guide tube are guided with roller bearings (13).

14. Wall sleeve according to claim 13, **characterized in that** the roller bearings (13) are hinged resiliently.

15. Wall sleeve according to claim 1, **characterized in that** the air baffle (15) is permanently fixed to the guide arms (7).

16. Wall sleeve according to claim 2, **characterized in that** the hyperbolic-shaped surfaces (16) of the air stream body (6) are axially symmetrical in the case of a round guide tube (2), and accordingly, in the case of a rectangular guide tube (2), are aligned
with the sides

17. Wall sleeve according to claim 1, **characterized in that** the air stream body (6) has a plastic sheathing with a filling of insulating material.

18. Wall sleeve according to claim 1, **characterized in that** a seal (11) is provided at the seat-engaging surface of the cover plate (5) towards the guide tube (2).

19. Wall sleeve according to claim 1, **characterized in that** the cover plate (5) serves as a decorative plate on the outside.

20. Wall sleeve according to claim 1, **characterized in that** a replaceable decorative plate (50) or a lamp (52) is mounted on the cover plate (5).

21. Wall sleeve according to claim 1, **characterized in that** a flange (30) is mounted at the exterior end of the guide tube (2).

22. Wall sleeve according to claims 12 and 21, **characterized in that** magnets (31) are embedded in the flange (30) and in the cover plate (5).

23. Wall sleeve according to claim 21, **characterized in that** mounting fins (32) are attached at the flange (30) which reach in the wall opening for the guide tube (2).

24. Wall sleeve according to claim 1, **characterized in that** a wind generator (40) is incorporated in the guide tube (2), said generator supplying electrical energy for visual effects, or for charging a rechargeable battery.

25. Wall sleeve according to claims 6 or 7, **characterized in that** the pressure difference and/or the air flow volume is measured by the angularity of the swinging lever (17), or the extension distance of the cover plate (5).

26. Wall sleeve according to claim 3, **characterized in that** the spring preload and/or the spring stiffness of the spring (10) are adjustable.

27. Wall sleeve according to claim 3, **characterized in that** an inclination of the guide tube (2) is compensated by an adjustment of the spring tension.

## Revendications

1. Boîtier mural avec un tube de guidage et une ouverture de ventilation dans le tube de guidage (2), et une plaque de recouvrement (5), laquelle est montée à l'extrémité du tube de guidage et peut être déplacée entre une position de fermeture et une position ouverte, à l'intérieur duquel un corps aérodynamique de forme hyperbolique (6) est formé **caractérisé en ce que**
la plaque de recouvrement est guidée axialement dans le tube de guidage (2) sur un bras de guidage, et un déflecteur d'air (15) aérodynamique en forme d'entonnoir annulaire est monté sur ladite plaque, avec le déflecteur d'air (15) s'étendant d'abord au parallèle à un axe central du tube de guidage (2) à son intérieur, puis s'élargéant de telle sorte que le courant d'air est dévié vers l'extérieur par environ 70 ° par rapport à l'axe central,
et que la plaque de recouvrement (5) s'ouvre et se ferme contre une force de rappel, crée par le courant d'air propulsé par la pression différentielle entre la pression d'air dans le tube de guidage (2) et celle de l'air ambiant extérieur, ce qui guide le courant d'air vers le bord du plaque de recouvrement (5) et, avec une perte de pression minimale, à l'extérieur.

2. Boîtier mural selon la revendication 1, **caractérisé en ce que** la section du tube de guidage (2) a est ronde, ovale ou presque rectangulaire.

3. Boîtier mural selon la revendication 1, **caractérisé en ce que** la force de rappel est produite par un ressort (10), qui agit sur la plaque de recouvrement (5) et la tire dans la position de fermeture.

4. Boîtier mural selon la revendication 3, **caractérisé en ce que** le ressort (10) agit sur un levier pivotant (8) qui, d'une extrémité, est articulé sur la surface intérieure du tube de guidage (2), et sur l'autre extrémité, agit sur le centre de la plaque de recouvrement (5).

5. Boîtier mural selon la revendication 4, **caractérisé en ce que** le levier pivotant (8) est relié par l'intermédiaire d'une bielle (9) au centre de la plaque de recouvrement (5).

6. Boîtier mural selon la revendication 1, **caractérisé en ce que** la force de rappel est transmise au centre du corps aérodynamique (6) par un ressort de traction (22) précontraint, via un levier pivotant en forme de V (17) articulé.

7. Boîtier mural selon la revendication 1, **caractérisé en ce que** la force de rappel est produite par un poids (18) à une extrémité d'un levier pivotant en forme de V (17) articulé, dont l'autre extrémité est reliée au centre du corps aérodynamique (6).

8. Boîtier mural selon la revendication 6, **caractérisé en ce que** la position du point d'application de la force du ressort sur le levier pivotant (17) est ajustable.

9. Boîtier mural selon la revendication 10, **caractérisé en ce que** la position du poids (18) sur le levier pivotant (17) est ajustable.

10. Boîtier mural selon la revendication 1, **caractérisé en ce que** la force de rappel est réalisée au moyen d'un ressort de torsion (20), qui agit sur le centre du corps aérodynamique (6) via un levier (21).

11. Boîtier mural selon la revendication 1, **caractérisé en ce qu'**au moins deux bras de guidage (7) sont placés à l'intérieur du tube de guidage (2).

12. Boîtier mural selon la revendication 11, **caractérisé en ce que** les bras de guidage (7) sont mis en oeuvre en tant que guidage linéaire ou rallonge linéaire.

13. Boîtier mural selon la revendication 11, **caractérisé en ce que** le bras de guidage (7) sont guidées dans le tube de guidage par des paliers à roulement (13).

14. Boîtier mural selon la revendication 13, **caractérisé en ce que** les paliers à roulement (13) sont articulés de manière élastique.

15. Boîtier mural selon la revendication 1, **caractérisé en ce que** le déflecteur d'air (15) est monté d'une manière fixe sur les bras de guidage (7).

16. Boîtier mural selon la revendication 2, **caractérisé en ce que** les surfaces hyperboliques (16) du corps aérodynamique (6) sont symétriques axialement dans le cas d'un tube de guidage (2) rond, et dans le cas d'un tube de guidage (2) rectangulaire, sont respectivement adaptés aux côtés.

17. Boîtier mural selon la revendication 1, **caractérisé en ce que** le corps aérodynamique (6) a une gaine en plastique avec un remplissage de matériau isolant.

18. Boîtier mural selon la revendication 1, **caractérisé en ce qu'**une garniture d'étanchéité (11) est prévue sur la surface de contact entre la plaque de recouvrement (5) et le tube de guidage (2).

19. Boîtier mural selon la revendication 1, **caractérisé en ce que** l'extérieur de la plaque de recouvrement (5) sert de surface décorative.

20. Boîtier mural selon la revendication 1, **caractérisé en ce qu'**une plaque décorative (50) échangeable, ou une lampe (52), est montée sur la plaque de recouvrement (5).

21. Boîtier mural selon la revendication 1, **caractérisé en ce que** une bride (30) est monté à l'extrémité extérieure du tube de guidage (2).

22. Boîtier mural selon les revendications 12 et 21, **caractérisé en ce que** des aimants (31) sont intégrés dans la bride (30) et dans la plaque de recouvrement (5).

23. Boîtier mural selon la revendication 21, **caractérisé en ce que** des ailettes de montage (32) sont attachés à la bride (30) qui s'étendent dans l'ouverture du mur prévue pour le tube de guidage (2).

24. Boîtier mural selon la revendication 1, **caractérisé en ce que** une éolienne (40) est incorporé dans le tube de guidage (2), fournissant de l'énergie électrique pour des effets visuels, ou pour charger une batterie rechargeable.

25. Boîtier mural selon la revendication 6 ou 7, **caractérisé en ce que** la pression différentielle et / ou le volume du courant d'air est mesurée à l'aide de l'angularité du levier pivotant (17), ou de la distance d'extension de la plaque de recouvrement (5).

26. Boîtier mural selon la revendication 3, **caractérisé en ce que** la précontrainte du ressort et / ou la raideur du ressort à (10) sont ajustables.

27. Boîtier mural selon la revendication 3, **caractérisé en ce qu'**une inclinaison du tube de guidage (2) est compensée par un ajustement de la tension du ressort.
